# EUROPÄISCHE PATENTSCHRIFT

(11) **EP 0 291 692 B1**
(45) Veröffentlichungstag und Bekanntmachung des Hinweises auf die Patenterteilung: **07.07.1993**
(21) Anmeldenummer: 88105942.2
(22) Anmeldetag: 14.04.1988
(51) Int. Cl.: B31B 3/14

(54) **Verfahren, Materialbahn und Vorrichtung zum Herstellen von Verpackungszuschnitten**
Procedure, wels and device for manufacturing of precut packaging
Procédé, bande de matière et dispositif pour fabriquer des coupes d'emballage

(30) Priorität: 20.05.1987 DE 3716897
(43) Veröffentlichungstag der Anmeldung: 23.11.1988
(62) Teilanmeldung aus: 92107191.6
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- EP-A- 0 187 323
- DE-A- 1 802 706
- DE-A- 2 119 456
- DE-A- 2 646 421
- DE-C- 421 009
- DE-C- 470 357
- DE-C- 647 889
- US-A- 4 654 878

## Beschreibung

Die Erfindung betrifft ein Verfahren zum Herstellen von Verpackungszuschnitten und zur Zuführung derselben zu einer Verpackungsmaschine, insbesondere für die Fertigung von Klappschachteln (Hinge-Lid-Packungen) aus (dünnem) Karton oder dergleichen, wobei die Zuschnitte durch Stanzen von Verpackungsmaterial gebildet werden und wobei die Zuschnitte von einer fortlaufenden Materialbahn in der Breite mindestens eines Zuschnitts abgetrennt werden, derart, daß zunächst bei der Herstellung der Materialbahn die Zuschnitte bis auf Restverbindungen gestanzt und bei Benutzung, insbesondere innerhalb der Verpackungsmaschine, durch Abtrennen bzw. Abreißen von der Materialbahn getrennt werden.

Bei der Herstellung von Packungen aus dünnem Verpackungsmaterial wie Papier wird das Verpackungsmaterial als gewickelte Materialbahn (Bobine) der Verpackungsmaschine zur Verfügung gestellt. In der Verpackungsmaschine wird die Materialbahn von der Bobine abgezogen und durch Trennmesser in Zuschnitte aufgeteilt, die dann zur Bildung der Verpackung gefaltet werden.

Bei Verpackungsmaterial größerer Steifigkeit, z.B. bei Verpackungen aus Karton, werden Zuschnitte durch Stanzen aus Materialbögen (Nutzen) fabrikmäßig vorgefertigt, in Stapeln angeliefert und so in die Verpackungsmaschine eingegeben. Diese ist mit einem Zuschnittmagazin für die Aufnahme der gestapelten Zuschnitte und zur Entnahme derselben nacheinander ausgerüstet. In dieser Weise arbeiten insbesondere Verpackungsmaschinen für die Herstellung von Klappschachteln (Hinge-Lid-Packungen) zur Aufnahme von Zigaretten etc.

Die Vorfertigung der Zuschnitte in gesonderten Fertigungsstätten, der Transport und die Handhabung der Zuschnittstapel sind umständlich und aufwendig. Darüber hinaus ist aus räumlichen Gründen die Aufnahmekapazität eines Zuschnittmagazins einer Verpackungsmaschine für Zuschnittstapel begrenzt.

Aus der DE-A-1 802 706 ist es bekannt, Zuschnitte für Faltschachteln zu verwenden, die von einer vorgestanzten Materialbahn abgetrennt werden. Die Materialbahn wird dabei in Rollenform zur Verfügung gestellt.

Aus der EP-A-0 187 323 ist ein Verfahren zum Abtrennen von Zuschnitten von einer fortlaufenden Materialbahn bekannt. Der Abtrennvorgang erfolgt zum Teil durch Trennschnitte und zum Teil durch Reißen.

Hiervon ausgehend liegt der Erfindung die Aufgabe zugrunde, das Erscheinungsbild der fertigen Packung zu verbessern.

Zur Lösung dieser Aufgabe wird erfindungsgemäß vorgeschlagen, daß die Zuschnitte lediglich im Bereich solcher Zuschnitteile, insbesondere Faltlappen, über Restverbindungen innerhalb der Materialbahn miteinander verbunden sind, die sich bei der fertigen Verpackung mindestens mit ihren durch Abreißen der Zuschnitte entstehenden Rändern verdeckt innerhalb der Verpackung befinden.

Der Erfindung liegt die Erkenntnis zugrunde, daß die Herstellung kompletter Zuschnitte aus (dünnem) Karton innerhalb der Verpackungsmaschine durch Stanzen nicht durchführbar ist. Aus diesem Grunde erfolgt eine Vorstanzung der Zuschnitte im Bereich der bisherigen Fertigungsstätten, insbesondere in der Kartonagenfabrik. Die Zuschnitte werden aber zusammenhängend über Restverbindungen angeliefert und so der Verpackungsmaschine zur Verfügung gestellt. Im Bereich derselben werden dann die individuellen Zuschnitte durch Abreißen gebildet. Die so vorbereiteten Zuschnitte werden nicht mehr aus blattförmigen Nutzen gefertigt, sondern als fortlaufende, gewickelte, also eine Bobine bildende Materialbahn angeliefert. Diese wird in die Verpackungsmaschine eingesetzt. Die Materialbahn wird abgezogen. Von dieser werden dann nacheinander die Zuschnitte durch Abreißen hergestellt.

Erfindungsgemäß liegen nun die nach Auftrennen der Restverbindungen frei werdenden Kanten von Faltlappen verdeckt innerhalb der (fertig gefalteten) Packung. Dies bedeutet, daß die durch Abreißen bzw. Abtrennen der Zuschnitte gebildeten, unregelmäßig gestalteten Kanten an der fertigen Packung nicht sichtbar sind.

Die Zustellung von teilweise vorgefertigten, jedoch noch miteinander verbundenen Zuschnitten aus Karton oder dergleichen ermöglicht die Lagerung und Präsentation als gewickelte Rolle (Bobine) größeren Durchmessers von z.B. 80 cm. Dadurch wird im Bereich der Verpackungsmaschine ein beträchtlicher Vorrat geschaffen, der - je nach Leistungsfähigkeit der Verpackungsmaschine - für etwa eine Stunde ununterbrochener Fertigung der Verpackungsmaschine ausreicht. Die Bobine ist zweckmäßigerweise auf eine Trommel gewickelt, die mit seitlichen Trommelflanschen zum Schutz der vorgestanzten Zuschnitte versehen ist. Der Durchmesser der Trommelflansche ist vorzugsweise größer als der Durchmesser der Bobine, so daß die gefüllte Trommel durch Abrollen auf den Trommelflanschen gehandhabt und transportiert werden kann.

Weitere Merkmale der Erfindung beziehen sich auf die Gestaltung der Zuschnitte sowie der Materialbahn. Ausführungsbeispiele für die Gestaltung der Zuschnitte und der Materialbahn sowie einer Trommel werden nachfolgend anhand der Zeichnungen näher erläutert. Es zeigen:
- Fig. 1: eine teilweise gefaltete Verpackung des Typs Klappschachtel in perspektivischer Darstellung,
- Fig. 2: einen Abschnitt einer Materialbahn aus Zuschnitten für eine Verpackung gemäß Fig. 1 in vergrößertem Maßstab,
- Fig. 3: eine Trommel zur Aufnahme einer Bobine aus einer Materialbahn gemäß Fig. 2 in Seitenansicht, teilweise geschnitten,
- Fig. 4: einen Teil einer Verpackungsmaschine für die Fertigung von Verpackungen gemäß Fig. 1 in Rückansicht,
- Fig. 5: die Verpackungsmaschine bzw. deren Einzelheiten in einem gegenüber Fig. 4 um 90° versetzten Querschnitt, in vergrößertem Maßstab.

Die in den Zeichnungen dargestellten Ausführungsbeispiele betreffen quaderförmige Klappschachteln (Hinge-Lid-Packungen) für Zigaretten. Eine derartige Klappschachtel aus dünnem Karton besteht üblicherweise aus einem Schachtelteil 10 und einem Klappdeckel 11. Der Schachtelteil 10 umfaßt eine Vorderwand 12, eine gegenüberliegende Rückwand 13, eine diese miteinander verbindende Bodenwand 14 und (schmale) Seitenwände, die aus übereinanderliegenden, also einander überdeckenden äußeren Seitenlappen 15 und entsprechenden, etwa gleich breiten inneren Seitenlappen 16 gebildet sind. Die äußeren Seitenlappen 15 sind mit der Vorderwand 12 und die innenliegenden Seitenlappen 16 mit der Rückwand 13 verbunden. Bei der fertig gefalteten Klappschachtel liegen die vorgenannten Seitenlappen 15, 16 unter vollflächiger Überdeckung aneinander und sind miteinander durch Klebung verbunden.

Der Klappdeckel 11, der im vorliegenden Falle ebenfalls nur teilweise gefaltet ist, steht mit dem Schachtelteil 10 bzw. der Rückwand 13 desselben über ein quergerichtetes Klappscharnier 17 in Verbindung. Hieran schließt eine Deckelrückwand 18, eine Deckeloberwand 19 und eine Deckelvorderwand 20 an.

Auch bei dem Klappdeckel 11 werden Seitenwände aus übereinanderliegenden und miteinander verklebten Deckelseitenlappen gebildet, und zwar aus mit der Deckelvorderwand 20 verbundenen äußeren Deckelseitenlappen 21 und mit der Dekkelrückwand 18 verbundenen inneren Deckelseitenlappen 22.

Die so ausgebildete Verpackung (Klappschachtel) wird aus einem Zuschnitt 23 hergestellt, der vorgeprägte Faltlinien zur Begrenzung der beschriebenen Packungswände und Faltlappen aufweist.

Bei dem vorliegenden Ausführungsbeispiel sind die Zuschnitte 23 zu einer fortlaufenden Materialbahn 24 des Verpackungsmaterials miteinander verbunden. Die Materialbahn 24 (Fig. 2) besteht aus mit ihrer Längserstreckung quergerichteten Zuschnitten 23, die vorgestanzt und vorgeprägt sind. Die nebeneinanderliegenden Zuschnitte 23 sind nur in Teilbereichen der aneinander stoßenden Ränder miteinander verbunden, und zwar über Restverbindungen 25, die durch kurze Stanzungen 26 mit Abstand voneinander entstehen. Außerhalb des Bereichs dieser Restverbindungen 25 sind die Zuschnitte 23 aufgrund durchgehender Stanzschnitte 27 bzw. 28 voneinander getrennt. Durch die Restverbindungen 25 werden die Zuschnitte 23 zu einer fortlaufenden Materialbahn 24 zusammengehalten, deren Breite der Länge der Zuschnitte 23 entspricht. Die Randkonturen der Materialbahn 24 entsprechen der Gestaltung der Zuschnitte in den Endbereichen.

Die Restverbindungen 25 sind im Bereich von Zuschnitteilen gebildet, die bei der fertigen Klappschachtel innen bzw. verdeckt liegen. Bei dem gezeigten Ausführungsbeispiel sind die benachbarten Zuschnitte 23 im Bereich der innenliegenden Seitenlappen 16 sowie der ebenfalls innenliegenden Deckelseitenlappen 22 miteinander verbunden, also in einem mittleren Bereich der Materialbahn 24.

Für die Verarbeitung der Zuschnitte 23 werden diese nacheinander von der Materialbahn 24 abgetrennt, nämlich abgerissen. Die dadurch entstehenden freie Ränder 29 der Seitenlappen 16 und Deckelseitenlappen 22 haben eine unregelmäßige, zackenförmige Gestalt (Fig. 1). Wie geschildert, sind diese Ränder 29 durch die äußeren Seitenlappen 15 bzw. Deckelseitenlappen 21 bei der fertigen Verpackung überdeckt und nach außen nicht sichtbar.

Die gemäß Fig. 2 ausgebildete Materialbahn 24 wird vorzugsweise zu einer Rolle bzw. Bobine 30 gewickelt. In dieser raumsparenden Anordnung ist die Materialbahn 24 günstig zu transportieren, zu lagern und in der Verpackungsmaschine zu handhaben. Die Bobine 30 ist auf einer Trommel 31 angeordnet, die gemäß Ausführungsbeispiel der Fig. 3 aus einem Trommelkern 32 und seitlichen Trommelflanschen 33 und 34 besteht. Letztere schützen die durch Stanzungen unregelmäßigen Ränder der Materialbahn 24 bzw. Bobine 30.

Die Trommelflansche 33, 34 sind so bemessen, daß sie um einen ausreichenden Abstand 35 über den Außenumfang der Bobine 30 hinwegragen. Dadurch kann die gefüllte Trommel 31 durch Rollen auf dem Untergrund transportiert und auf den Trommelflanschen 33, 34 stehend gelagert werden.

Der Trommelkern 32 ist in Axialrichtung so bemessen, daß die bei dem vorliegenden Beispiel außermittig gewickelte Bobine 30 auf der durch die Gestaltung der Zuschnitte 23 gegen mechanische Belastungen empfindlichen Seite, nämlich an den freien Rändern der Vorderwand 12 und der spitz auslaufenden äußeren Seitenlappen 15, einen wirksamen Spalt 36 gegenüber dem benachbarten Trommelflansch 34 bildet. Dieser Spalt 36 verhindert mechanische Belastungen und damit Verformungen der Zuschnitte 23 durch Andrücken an den Trommelflansch 34.

Zur besseren Handhabung und auch für eine störungsfreie Herstellung der Bobine 30 ist wenigstens ein Trommelflansch 34 abnehmbar, also der der Vorderwand 12 zugekehrte. Der Trommelflansch 34 ist zu diesem Zweck mit einer innenseitig angeordneten Steckhülse 37 versehen, die in eine entsprechend bemessene Ringausnehmung 38 des Trommelkerns 32 formschlüssig aber lösbar eintritt. Der Trommelkern 32 ist bei diesem Ausführungsbeispiel lediglich mit dem gegenüberliegenden Trommelflansch 33 verbunden.

Eine mittige, durchgehende Trommelöffnung 39 ermöglicht das Aufsetzen auf einen drehbaren Tragzapfen 40 in der Verpackungsmaschine.

Die Zuschnitte 23 des vorliegenden Ausführungsbeispiels werden in einer Verpackungsmaschine für die Herstellung von Klappschachteln verarbeitet. In Fig. 4 und 5 sind im vorliegenden Zusammenhang interessierende Einzelheiten einer derartigen (im Prinzip bekannten) Verpackungsmaschine gezeigt.

An der Rückseite eines Maschinengestells 41 ist der nach rückwärts weisende Tragzapfen 40 gelagert, und zwar mit einem solchen Abstand vom Boden, daß eine Bobine 30 bzw. eine Trommel 31 mit geringem Abstand oberhalb des Bodens gehalten wird. Der Tragzapfen 40 ist drehbar angetrieben, und zwar durch einen Motor über ein Ritzel 42 und ein Zahnrad 43.

Die Materialbahn 24 wird durch ein erstes Paar von Zugwalzen 44, 45 von der Bobine 30 bzw. Trommel 31 abgezogen. Die untere Zugwalze 45 mit größerem Durchmesser hat zugleich eine Umlenkfunktion. Mit Abstand über den Zugwalzen 44, 45 ist ein zweites Paar von Zugwalzen 46, 47 abgeordnet, wobei wiederum die Zugwalze 47 mit größerem Durchmesser als Umlenkwalze wirkt zur Einförderung der Materialbahn 24 in eine horizontale Förderbahn 48. Zwischen den Zugwalzen 44, 45 einerseits und den Zugwalzen 46, 47 andererseits ist ein freier Durchhang 49 der Materialbahn 24 als kleiner Bahnvorrat gebildet. Der Durchhang 49 wird hinsichlich der Größe durch eine Lichtschranke 50 überwacht.

Im Bereich der horizontalen Förderbahn 48 erfolgt die Trennung der Zuschnitte 23 von der Materialbahn 24, und zwar durch Reißen. Zu diesem Zweck sind zwei Paare von Reißwalzen 51, 52 einerseits und 53 bzw. 54 andererseits mit Abstand in Förderrichtung voneinander angeordnet. Der Abstand der Reißwalzen 51, 52 einerseits von den Reißwalzen 53, 54 andererseits ist etwas geringer als die Breite eines Zuschnitts 23. Die Reißwalzen 53, 54 werden mit größerer Geschwindigkeit angetrieben als die Reißwalzen 51, 52. Dadurch wird der jeweils vordere Zuschnitt 23 der Materialbahn 24 von dieser abgerissen.

Die abgetrennten Zuschnitte 23 werden beim vorliegenden Beispiel in einen aufrechten Zuschnittschacht 55 eingefördert, und zwar durch Förderwalzen 56. Dem Zuschnittschacht 55 werden nacheinander Zuschnittstapel 57 entnommen und durch einen Schieber 58 auf einen Querförderer 59 gegeben. Dieser transportiert aufeinanderfolgende Zuschnittstapel 57 in einen Bereich oberhalb eines in üblicher Weise ausgebildeten Zuschnittmagazins 60. Der jeweils ankommende Zuschnittstapel 57 wird durch eine Absenkplattform 61 in den oberen Bereich des Zuschnittmagazins 60 durch Abwärtsbewegung eingeführt. Die Absenkplattform 61 wird in der unteren Stellung in Querrichtung zurückgezogen (strichpunktierte Stellungen) und dann in die obere Aufnahmestellung für den nächsten Zuschnittstapel 57 zurückbewegt, und zwar durch entsprechend angetriebene Lenker 62.

An der Unterseite des Zuschnittmagazins 60 werden Zuschnitte nacheinander durch einen bekannten Abroller 63 entnommen und über Förderorgane einem in Fig. 4 schematisch dargestellten Faltrevolver 64 zugeführt.

Die Verarbeitung der Zuschnitte 23 innerhalb einer Verpakkungsmaschine kann auch in anderer Weise erfolgen.

## Patentansprüche

1. Verfahren zum Herstellen von Verpackungszuschnitten und zur Zuführung derselben zu einer Verpackungsmaschine, insbesondere für die Fertigung von Klappschachteln (Hinge-Lid-Packungen) aus (dünnem) Karton oder dgl., wobei die Zuschnitte durch Stanzen von Verpackungsmaterial gebildet werden, und wobei die Zuschnitte (23) von einer fortlaufenden Materialbahn (24) in der Breite mindestens eines Zuschnitts (23) abgetrennt werden, derart, daß zunächst bei der Herstellung der Materialbahn (24) die Zuschnitte (23) bis auf Restverbindungen (25) gestanzt und bei Benutzung, insbesondere innerhalb der Verpackungsmaschine, durch Abtrennen bzw. Abreißen von der Materialbahn (24) getrennt werden, dadurch gekennzeichnet, daß die Zuschnitte (23) lediglich im Bereich solcher Zuschnitteile, insbesondere Faltlappen, über Restverbindungen (25) innerhalb der Materialbahn (24) miteinander verbunden sind, die sich bei der fertigen Verpackung mindestens mit ihren durch Abreißen der Zuschnitte (23) entstehenden Rändern (29) verdeckt innerhalb der Verpackung befinden.

2. Verfahren nach Anspruch 1, dadurch gekennzeichnet, daß Zuschnitte (23) für Klappschachteln mit ihrer Längserstreckung quer zur Längsrichtung der Materialbahn (24) angeordnet und lediglich im Bereich von innenliegenden Seitenlappen (16) sowie Deckelseitenlappen (22) über Restverbindungen (25), insbesondere Perforationen, miteinander verbunden sind.

3. Verfahren nach Anspruch 1 oder 2, dadurch gekennzeichnet, daß die Zuschnitte (23) durch zwei in Förderrichtung im Abstand voneinander angeordnete Zugorgane von der Materialbahn (24) abgetrennt werden, insbesondere durch zwei Paare von Reißwalzen (51, 52 bzw. 53, 54) mit unterschiedlicher Fördergeschwindigkeit für die Materialbahn (24) und den abgetrennten Zuschnitt (23).

4. Verfahren nach Anspruch 3, dadurch gekennzeichnet, daß in Förderrichtung vor der Abtrennung der Zuschnitte (23) von der Materialbahn (24) eine Vorratsschleife (Durchhang 49) der Materialbahn (24) gebildet und hinsichtlich der Aufrechterhaltung überwacht wird.

5. Verfahren nach Anspruch 1 sowie einem oder mehreren der weiteren Ansprüche, dadurch gekennzeichnet, daß die Materialbahn (24) in Gestalt einer gewickelten Rolle (Bobine 30) der Verpackungsmaschine zugestellt und von dieser nach Maßgabe des Verbrauchs von Zuschnitten (23) abgezogen wird.

6. Materialbahn aus faltbarem Verpackungsmaterial, wie (dünnem) Karton, zur Herstellung von Zuschnitten, insbesondere für Klappschachteln, unter Anwendung des Verfahrens nach einem oder mehreren der Ansprüche 1 bis 5, dadurch gekennzeichnet, daß langgestreckte, annähernd rechteckige Zuschnitte nebeneinanderliegend ausgerichtet mit Faltlinien zur Definition von Faltlappen und Packungswandungen sowie mit Stanzschnitten versehen sind, wobei einander zugekehrte Ränder von bei der fertigen Klappschachtel innenliegenden Faltlappen (Seitenlappen 16, Deckelseitenlappen 22) durch Restverbindungen (25) miteinander verbunden sind.

7. Materialbahn nach Anspruch 6, dadurch gekennzeichnet, daß die Zuschnitte (23) mit ihrer Längserstreckung quer zur Längsrichtung der Materialbahn (24) gerichtet sind.

## Claims

1. Process for producing packaging blanks and for delivering them to a packaging machine, especially for the manufacture of hinge-lid packs from (thin) cardboard or the like, the blanks being formed as a result of the punching of packaging material, and in which the blanks (23) are severed from a continuous web of material (24) of the width of at least one blank (23), in such a way that the blanks (23), with the exception of residual connections (25), are initially punched during the production of the web of material (24) and are separated during use, especially within the packaging machine, by being severed or torn off from the web of material (24), characterised in that the blanks (23) are connected to one another within the web of material (24), via residual connections (25), only in the region of those blank parts, especially folding tabs, which, in the finished pack, have concealed within the pack at least their edges (29) obtained as a result of the tearing off of the blanks (23).

2. Process according to Claim 1, characterised in that blanks (23) for hinge-lid packs are arranged with their longitudinal extension transverse relative to the longitudinal direction of the web of material (24) and are connected to one another via residual connections (25), especially perforations, only in the region of inner side tabs (16) and lid side tabs (22).

3. Process according to Claim 1 or 2, characterised in that the blanks (23) are severed from the web of material (24) by means of two drawing members arranged at a distance from one another in the conveying direction, especially by means of two pairs of tearing rollers (51, 52 and 53, 54) with different conveying speeds for the web of material (24) and for the severed blank (23).

4. Process according to Claim 3, characterised in that a reserve loop (sag 49) of the web of material (24) is formed before the severing of the blanks (23) from the web of material (24), in the conveying direction, and is monitored to ensure that it is maintained.

5. Process according to Claim 1 and one or more of the further claims, characterised in that the web of material (24) is fed to the packaging machine in the form of a wound roll (reel 30) and is drawn off from this in accordance with the consumption of blanks (23).

6. Web of material consisting of foldable packaging material, such as (thin) cardboard, for the production of blanks, especially for hinge-lid packs, using the process according to one or more of Claims 1 to 5, characterised in that the elongate, approximately rectangular, blanks, aligned so as to lie next to one another, are provided with folding lines for defining folding tabs and pack walls and with punching cuts, mutually confronting edges of folding tabs located on the inside in the finished hinge-lid pack (side tabs 16 and lid side tabs 22) being connected to one another by means of residual connections (25).

7. Web of material according to Claim 6, characterised in that the blanks (23) are directed with their longitudinal extension transverse relative to the longitudinal direction of the web of material (24).

## Revendications

1. Procédé de production de flans d'emballage et d'amenée de ceux-ci à une empaqueteuse, en particulier pour la confection de boîtes à couvercle basculant (paquets HLP) en carton (mince) ou matériau analogue, les flans étant formés par découpage de matériau d'emballage, et les flans (23) étant détachés d'une bande continue de matériau (24) de la largeur au moins d'un flan (23) de façon telle qu'ils sont d'abord, lors de la fabrication de la bande de matériau (24), découpés à l'exception de liaisons restantes (25), et, lors de leur utilisation, en particulier dans l'empaqueteuse, séparés de la bande de matériau (24) par détachement ou arrachement,
caractérisé par le fait que les flans (23) sont joints les uns aux autres dans la bande de matériau (24) Par des liaisons restantes (25) uniquement dans la zone de parties, en particulier de pattes à rabattre, dont, sur l'emballage terminé, au moins les bords (29) formés par arrachement des flans (23) se trouvent cachés à l'intérieur de l'emballage.

2. Procédé selon la revendication 1, caractérisé par le fait que des flans (23) pour des boîtes à couvercle basculant sont placés avec leur étendue longitudinale transversale par rapport à la direction longitudinale de la bande de matériau (24) et joints les uns aux autres par des liaisons restantes (25), en particulier des perforations, uniquement dans la zone de pattes latérales intérieures (16) et de pattes latérales de couvercle (22).

3. Procédé selon l'une des revendications 1 et 2, caractérisé par le fait que les flans (23) sont détachés de la bande de matériau (24) par deux organes tracteurs placés à distance l'un de l'autre dans la direction de transport, en particulier par deux paires de rouleaux arracheurs (51, 52 et 53, 54) à vitesses de transport de la bande de matériau (24) et de flan (23) détaché différentes.

4. Procédé selon la revendication 3, caractérisé par le fait qu'avant, dans la direction de transport, le détachement des flans (23) de la bande de matériau (24) est formée une boucle de réserve (flèche 49) de celle-ci dont le maintien est surveillé.

5. Procédé selon la revendication 1 et une ou plusieurs des autres revendications, caractérisé par le fait que la bande de matériau (24) est fournie à l'empaqueteuse sous la forme d'un rouleau (bobine 30) et tirée de celui-ci en fonction de la consommation de flans (23).

6. Bande de matériau d'emballage pliable tel que carton (mince) pour la production de flans, en particulier pour des boîtes à couvercle basculant, par le procédé selon une ou plusieurs des revendications 1 à 5, caractérisée par le fait que des flans allongés approximativement rectangulaires, alignés côte à côte, sont pourvus de lignes de pliage pour la détermination de pattes à rabattre et de parois de paquet ainsi que de coupures de découpage, des bords en regard de pattes à rabattre intérieures sur la boîte à couvercle basculant terminée (pattes latérales 16, pattes latérales de couvercle 22) étant joints entre eux par des liaisons restantes (25).

7. Bande de matériau selon la revendication 6, caractérisée par le fait que les flans (23) sont dirigés avec leur étendue longitudinale perpendiculaire à la direction longitudinale de la bande de matériau (24).
